# EUROPÄISCHE PATENTSCHRIFT

(11) **EP 4 072 789 B1**
(45) Veröffentlichungstag und Bekanntmachung des Hinweises auf die Patenterteilung: **20.03.2024**
(21) Anmeldenummer: 20821175.5
(22) Anmeldetag: 08.12.2020
(51) Int. Cl.: B25F 5/02, B24B 23/02

(54) **ELEKTRISCHE HANDWERKZEUGMASCHINE**
ELECTRIC HAND TOOL
OUTIL À MAIN ÉLECTRIQUE

(30) Priorität: 13.12.2019 DE 202019106967 U
(43) Veröffentlichungstag der Anmeldung: 19.10.2022
(73) Patentinhaber: C. & E. Fein GmbH, 73529 Schwäbisch Gmünd-Bargau (DE)
(72) Erfinder: FAHRNER, Horst, 73529 Schwäbisch Gmünd-Bargau (DE); BLICKLE, Jürgen, 73529 Schwäbisch Gmünd-Bargau (DE)
(74) Vertreter: Wallinger, Michael
(86) Internationale Anmeldenummer: PCT/EP2020/085002
(87) Internationale Veröffentlichungsnummer: WO 2021/116067

(56) Entgegenhaltungen:
- DE-A1-102016 215 660
- DE-A1-102018 110 534
- US-A- 4 730 134
- US-A1- 2009 221 222
- US-A1- 2017 106 490

## Beschreibung

Die Erfindung betrifft eine elektrische Handwerkzeugmaschine, insbesondere einen Winkelschleifer, mit einem Gehäuse, das ein erstes Gehäuseteil und ein zweites Gehäuseteil umfasst, mit einem in dem Gehäuse aufgenommenen Elektromotor, der eine Rotorwelle antreibt, die mit einer in einem Getriebekopf aufgenommenen Abtriebseinheit kraftübertragend verbunden ist.

Derartige Handwerkzeugmaschinen sind aus dem Stand der Technik bereits seit langem bekannt, beispielsweise aus der EP 2 873 493 A2. Hierbei werden das erste Gehäuseteil und das zweite Gehäuseteil üblicherweise durch Schrauben miteinander verbunden, die senkrecht zu der Rotorwelle eingeschraubt werden und damit die beiden Gehäuseteile miteinander verbinden und gegeneinander sichern. In dem Gehäuse ist dabei der Elektromotor aufgenommen und gelagert, der häufig als ein EC-Motor ausgeführt ist und damit also einen Stator mit mehreren Wicklungen und einen Rotor mit einer Rotorwelle umfasst, wobei der Rotor um eine Rotationsachse drehbar in dem Stator gelagert ist. Auf der Rotorwelle ist ein Rotorblechpaket mit einer Mehrzahl von Permanentmagneten gehalten, so dass durch eine geeignete Ansteuerung ein Drehfeld im Stator erzeugt werden kann, welches den Rotor antreibt, um damit ein Einsatzwerkzeug, beispielsweise eine Schleifscheibe anzutreiben.

Bei den aus dem Stand der Technik bekannten Handwerkzeugmaschinen hat es sich aber als problematisch erwiesen, dass für die Verschraubung des ersten Gehäuseteils und des zweiten Gehäuseteils quer zu der Rotorwelle des Elektromotors in dem Gehäuse Schraubdome ausgebildet werden müssen, die ebenfalls senkrecht zu der Rotorwelle angeordnet sind, um die Schrauben der Verschraubung aufzunehmen. Hierdurch wird jedoch der Außenumfang des Gehäuses in dem Bereich, in dem der Elektromotor innerhalb des Gehäuses aufgenommen ist, und damit das Greifmaß sehr groß, was sich damit nachteilig auf die Ergonomie der Handwerkzeugmaschine auswirkt.

DE 10 2018 110534 A1 offenbart den Oberbegriff des Anspruches 1.

Andere Werkzeugmaschinen sind aus der US 4 730 134 A, US 2017/106490 A1, US 2009/221222 A1 oder DE 10 2016 215660 A1 bekannt.

Der Erfindung liegt daher die Aufgabe zugrunde, die vorstehenden Nachteile zu reduzieren und eine verbesserte Handwerkzeugmaschine bereitzustellen. Diese Aufgabe wird gemäß der Erfindung bei einer Handwerkzeugmaschine der eingangs genannten Art dadurch gelöst, dass ein Gehäusering vorgesehen ist, der stirnseitig das erste Gehäuseteil mit dem zweiten Gehäuseteil verbindet.

Hierdurch wird gewährleistet, dass die Lage der beiden Gehäuseteile zueinander gesichert ist, und zwar ohne dass im stirnseitigen Bereich, der an den Getriebekopf grenzt, eine Verschraubung der beiden Gehäuseteile quer zur Rotorwelle erfolgen müsste. Hierdurch lässt sich dann insbesondere ein geringes Greifmaß realisieren.

Als besonders günstig hat es sich hierbei auch erwiesen, wenn der Gehäusering das erste Gehäuseteil und/oder das zweite Gehäuseteil zumindest teilweise außenumfangsseitig übergreift. Hierdurch werden die beiden Gehäuseteile letztlich von außen gehalten, was die Sicherungswirkung noch verstärkt und zugleich auch eine Zentrierung der beiden Gehäuseteile zueinander erlaubt. Im Rahmen der Erfindung ist es aber auch vorgesehen, dass der Gehäusering von den beiden Gehäuseteilen übergriffen wird.

Bewährt hat es sich im Rahmen der Erfindung auch, wenn der Gehäusering axial gestaffelt zwischen dem Gehäuse und dem Getriebekopf angeordnet ist. Dies hat insbesondere montagetechnische Vorteile, die es erleichtern, den Getriebekopf mit dem Gehäuse zu verbinden. Die bedeutet, dass der Getriebekopf nicht unmittelbar im Kontakt mit dem Gehäuse steht, sondern durch den Gehäusering von dem Gehäuse beabstandet und getrennt ist.

Als vorteilhaft hat es sich auch erwiesen, wenn der Gehäusering mit dem ersten Gehäuseteil und/oder dem zweiten Gehäuseteil verschraubt ist, wobei die Verschraubung parallel zur Rotorwelle erfolgt. Hierdurch werden die beiden Gehäuseteile also in ihren stirnseitigen Bereichen fest mit dem Gehäusering verbunden, was sich positiv auf die mechanische Belastbarkeit des gesamten Gehäuses auswirkt. Als günstig hat es sich in diesem Zusammenhang auch gezeigt, wenn die Anzahl der Schrauben der Verschraubung vorzugsweise drei oder mehr und weiter vorzugsweise fünf oder weniger und bevorzugt vier beträgt.

Um den Montageaufwand weiter zu reduzieren, hat es sich dann noch als vorteilhaft erwiesen, wenn in dem ersten Gehäuseteil und in dem zweiten Gehäuseteil jeweils mindestens zwei Schraubenaufnahmen ausgebildet sind, in die die Schrauben der Verschraubung eingeschraubt sind. Dabei hat es sich dann auch besonders bewährt, wenn die Verschraubung durch den Getriebekopf hindurch erfolgt. Hierdurch wird dann letztlich eine Einheit gebildet, die aus Getriebekopf, Gehäusering und den beiden Gehäuseteilen besteht und durch die Verschraubung gesichert ist.

Als vorteilhaft hat es sich auch erwiesen, wenn auf der dem Gehäuse zuweisenden Seite des Gehäuserings kreissegmentartige Vorsprünge ausgebildet sind, die die Schraubenaufnahmen außenumfangsseitig zumindest teilweise überdecken. Hierdurch wird eine weitere Sicherung der Schrauben der Gehäuseteile erreicht und gleichzeitig auch sichergestellt, dass die Schraubenaufnahmen überdeckt sind, wodurch eine verbesserte Zentrierung der beiden Gehäuseteile relativ zu dem Gehäusering erreicht wird.

Als besonders günstig hat es sich auch erwiesen, wenn das Gehäuse gegenüber dem Gehäusering und/oder dem Getriebekopf vibrationsentkoppelt ist. Hierdurch wird erreicht, dass die beim Betrieb der Handwerkzeugmaschine auftretenden Vibrationen nicht auf das Gehäuse übertragen werden und sich damit nicht nachteilig auf den Nutzer der Handwerkzeugmaschine auswirken können.

Als günstig hat es sich auch erwiesen, wenn an der von dem Gehäuse wegweisenden Seite des Gehäuserings ein Luftleitabschnitt ausgebildet ist, in dem ein auf der Rotorwelle befestigter Lüfter aufgenommen ist. Durch die Integration des Luftleitabschnitts in den Gehäusering wird ein sehr kompakter Aufbau realisiert, der es ermöglicht, die Abmessungen der Handwerkzeugmaschine möglichst gering zu halten.

Bewährt hat es sich auch, wenn der von dem Gehäuse wegweisenden Seite des Gehäuserings ein Axialbund zugeordnet ist, an dem mindestens ein Führungsabschnitt für den Getriebekopf ausgebildet ist. Hierdurch wird eine zusätzliche Führung für den Getriebekopf bereitgestellt, die zudem eine Zentrierung und Ausrichtung des Getriebekopfes gegenüber dem Gehäusering und damit gegenüber dem Gehäuse ermöglicht. In diesem Zusammenhang hat es sich dann auch als vorteilhaft erwiesen, wenn die Anzahl der Führungsabschnitte vorzugsweise zwei oder mehr, bevorzugt drei oder mehr und weiter vorzugsweise sechs oder weniger, bevorzugt fünf oder weniger und besonders bevorzugt vier beträgt.

Wenn die Führungsabschnitte kreisbogenartig gebildet sind, und wenn der Winkel der einzelnen Führungsabschnitte vorzugsweise 10° oder mehr, bevorzugt 20° oder mehr, besonders bevorzugt 25° oder mehr und weiter vorzugsweise 50° oder weniger, bevorzugt 40° oder weniger und besonders bevorzugt 35° oder weniger und ganz besonders bevorzugt 30° beträgt, dann ist es möglich, den Herstellungsaufwand weiter zu reduzieren. In diesem Zusammenhang hat es sich dann auch bewährt, wenn der Gesamtwinkel der Führungsabschnitte vorzugsweise 60° oder mehr, bevorzugt 80° oder mehr, besonders bevorzugt 100° oder mehr und weiter vorzugsweise 250° oder weniger, bevorzugt 180° oder weniger und besonders bevorzugt 150° oder weniger und ganz besonders bevorzugt 120° beträgt. Somit müssen nur wenige Bereiche des Axialbunds an die Form des Getriebekopfes angepasst werden.

Als besonders günstig hat es sich auch erwiesen, wenn in dem Gehäusering eine Führung für den Motor ausgebildet ist. Durch die Führung wird erreicht, dass der Motor in dem Gehäusering geführt aber auch radial gesichert und zentriert werden kann, so dass letztlich sichergestellt ist, dass auch der Elektromotor gegenüber dem Gehäuse und dem Getriebekopf ausgerichtet ist, was insbesondere noch dadurch weiter begünstigt wird, dass die Führung konzentrisch zu den Führungsabschnitten angeordnet ist. Hierdurch wird sichergestellt, dass der Getriebekopf und der Elektromotor über den Gehäusering, gegenüber dem letztlich sowohl der Elektromotor als auch der Getriebekopf ausgerichtet ist, auch zueinander ausgerichtet sind. Unter konzentrisch wird dabei im Rahmen der Erfindung insbesondere auch verstanden, dass die Mittelpunkte der Führung und die der Führungsabschnitte auf einer gemeinsamen Achse liegen, wobei es sich dann als besonders bevorzugt gezeigt hat, wenn diese auf der Rotationsachse liegen. In diesem Zusammenhang hat es sich aber auch als vorteilhaft erwiesen, wenn die Führung eine Anlagefläche zur Abstützung einer Stirnseite des Elektromotors umfasst. Auch hierdurch wird die Ausrichtung des Elektromotors relativ zu dem Gehäusering begünstigt.

Die Montage kann noch dadurch begünstigt werden, dass die Führung als ein ringförmiger Axialsteg gebildet ist, der innenumfangseitig eine Einführschräge aufweist. Hierdurch wird dann insbesondere erreicht, dass der Elektromotor vereinfacht in die Führung eingesetzt werden kann.

Die Ausrichtung des Elektromotors relativ zu dem Gehäuse wird noch dadurch weiter begünstigt, dass der Gehäusering mit dem Elektromotor über eine Motorverschraubung verschraubt ist. Wobei es sich in diesem Zusammenhang bewährt hat, wenn die Anzahl der Schrauben der Motorverschraubung vorzugsweise zwei oder mehr und weiter vorzugsweise vier oder weniger und bevorzugt drei beträgt. Somit kann der mit dem Gehäusering verbundene Elektromotor einfach montiert werden.

Als besonders günstig hat es sich auch erwiesen, wenn dem Elektromotor ein Motorgehäuse zugeordnet ist, in dem Aufnahmen ausgebildet sind, in die die Schrauben der Motorverschraubung eingeschraubt sind. Hierdurch wird sichergestellt, dass ausreichend Platz vorhanden ist, um die Gewindegänge auszubilden. Insbesondere hat dies aber auch den Vorteil, dass durch das Motorgehäuse eine elektrische Isolation gegenüber dem Stator des Elektromotors erreicht wird, die sicherstellt, dass der Gehäusering doppelt gegenüber dem Stator isoliert ist. Im Rahmen der Erfindung ist es aber auch vorgesehen, dass die Schrauben in einen anderen Teil des Elektromotors geschraubt werden, beispielsweise in den Stator des Elektromotors.

Als günstig hat es sich aber auch gezeigt, wenn sich die in dem Motorgehäuse ausgebildeten Aufnahmen im Wesentlichen über die gesamte Länge des Motorgehäuses erstrecken. Dies hat den Vorteil, dass die Aufnahme von beiden Seiten her für die Aufnahme von Schrauben dienen kann und damit auch dazu verwendet werden kann, beispielsweise eine Abschlusskappe mit dem Motorgehäuse zu verschrauben.

Als besonders günstig hat es sich aber auch erwiesen, wenn der Gehäusering als ein Gehäusetopf gebildet ist, der einen den Elektromotor zumindest teilweise aufnehmenden Aufnahmeraum bildet. Hierbei kann der Gehäusering also insbesondere axial verlängert und letztlich als Topf gebildet sein, in dem der Elektromotor zumindest teilweise aufgenommen ist.

Im Folgenden wird die Erfindung an mehreren in den Zeichnungen dargestellten Ausführungsbeispielen näher erläutert; es zeigen:
- Fig. 1: eine Schnittansicht entlang eines Längsschnitts durch eine erste Ausführungsform der Handwerkzeugmaschine,
- Fig. 2: eine perspektivische Explosionsansicht der ersten Ausführungsform der Handwerkzeugmaschine,
- Fig. 3: eine perspektivische Ansicht auf eine erste Seite eines Gehäuserings der Handwerkzeugmaschine,
- Fig. 4: eine perspektivische Ansicht auf eine zweite Seite des Gehäuserings der Handwerkzeugmaschine, und
- Fig. 5: eine perspektivische Ansicht eines topfförmigen Gehäuserings.

Figur 1 zeigt in einer Schnittansicht entlang eines Längsschnitts eine elektrische Handwerkzeugmaschine 1, die in dem gezeigten Ausführungsbeispiel als ein kabelgebundener Winkelschleifer 2 gebildet ist, der üblicherweise mit Spannungen zwischen 80 V und 280 V betrieben wird. Die Handwerkzeugmaschine 1 weist dabei ein Gehäuse 3 auf, das ein erstes Gehäuseteil 4 und ein zweites Gehäuseteil 5 umfasst, die beide letztlich als Halbschalen gebildet sind. In dem Gehäuse 3 ist ein Elektromotor 6 aufgenommen, der als ein EC-Motor ausgeführt ist und einen mehrere Wicklungen 7 aufweisenden Stator 8 sowie einen Rotor 9 umfasst, der innerhalb des Stators 8 um eine Rotationsachse 10 drehbar gelagert ist. Der Elektromotor 6 treibt dabei eine mit dem Rotor 9 verbundene Rotorwelle 11 an, die mit einer in einem Getriebekopf 12 aufgenommenen Abtriebseinheit 13 kraftübertragend verbunden ist. Durch die Abtriebseinheit 13 wird ein Einsatzwerkzeug 14 angetrieben, das vorliegend als eine Schleifscheibe 15 gebildet ist. Zwischen dem Gehäuse 3 und dem Getriebekopf 12, also an der Stirnseite des ersten Gehäuseteils 4 und des zweiten Gehäuseteils 5, ist dabei ein Gehäusering 16 angeordnet, der das erste Gehäuseteil 4 und das zweite Gehäuseteil 5 zumindest teilweise außenumfangsseitig übergreift und diese dadurch letztlich festklemmt. Neben der Fixierung des ersten Gehäuseteils 4 und des zweiten Gehäuseteils 5 durch den Gehäusering 16 sind diese auch direkt miteinander verschraubt. Diese Gehäuseschrauben 17.1 sind dabei senkrecht zu der Rotorwelle 11 angeordnet und zwar im Bereich des Gehäuses 3, der von dem Gehäusering 16 wegweist.

Wie insbesondere der Explosionsdarstellung der Figur 2 entnommen werden kann, ist der Gehäusering 16 mit dem ersten Gehäuseteil 4 und dem zweiten Gehäuseteil 5 verschraubt, wobei die Verschraubung parallel zu der Rotorwelle 11 erfolgt. Hierdurch kann auf senkrecht zur Rotorwelle 11 angeordnete Schraubdome 18 in dem ersten Gehäuseteil 4 und dem zweiten Gehäuseteil 5 im stirnseitigen Bereich, in dem auch der Elektromotor 6 aufgenommen ist, verzichtet werden. Insgesamt werden für die Verschraubung vier Schrauben 17.2 verwendet, die von dem Getriebekopf 12 her verschraubt werden und letztlich den Getriebekopf 12, den Gehäusering 16 und das erste Gehäuseteil 4 und das zweite Gehäuseteil 5 miteinander verbinden. Zur Aufnahme der Schrauben 17.2 der Verschraubung sind in dem ersten Gehäuseteil 4 und in dem zweiten Gehäuseteil 5 jeweils zwei Schraubenaufnahmen 19 ausgebildet, in die die Schrauben 17.2 der Verschraubung eingeschraubt sind. Der in der Figur 2 gezeigten Explosionsdarstellung kann aber insbesondere auch entnommen werden, dass das Gehäuse 3 gegenüber dem Gehäusering 16 und dem Getriebekopf 12 vibrationsentkoppelt ist. Hierzu sind entsprechende Dämpfungselemente 20 vorgesehen, die auf den Schrauben 17.2 aufgesetzt werden und damit zu einer entsprechenden Dämpfung beitragen. Um die Zentrierung des Elektromotors 6 gegenüber dem Gehäusering 16 zu verbessern, ist dieser mit dem Elektromotor 6 über eine Motorverschraubung verschraubt. Hierbei werden insgesamt drei Motorschrauben 17.3 verwendet, die von der dem Getriebekopf 12 zuweisenden Seite des Gehäuserings 16 her in Aufnahmen 21 eingeschraubt werden, die in einem Motorgehäuse 22 ausgebildet sind, in dem der Elektromotor 6 aufgenommen und staubdicht gekapselt ist. Diese Aufnahmen 21 erstrecken sich dabei im Wesentlichen über die gesamte Länge des Motorgehäuses 22 und ermöglichen neben der Befestigung des Gehäuserings 16 auch, eine Abschlusskappe 23 an dem Motorgehäuse 22 zu befestigen.

An der von dem Gehäuse 3 wegweisenden Seite des Gehäuserings 16, die in der Figur 3 als perspektivische Ansicht dargestellt ist, ist ein Luftleitabschnitt 24 ausgebildet, in dem ein auf der Rotorwelle 11 befestigter Lüfter 25 aufgenommen ist. Zudem ist an der dem Getriebekopf 12 zuweisenden Seite des Gehäuserings 16 ein Axialbund 26 angeformt, an dem insgesamt vier Führungsabschnitte 27 für den Getriebekopf 12 ausgebildet sind, die eine Ausrichtung und Zentrierung des Getriebekopfes 12 gegenüber dem Gehäuse 3 und dem Gehäusering 16 ermöglichen. Die einzelnen Führungsabschnitte 27 sind dabei kreisbogenartig gebildet und weisen jeweils einen Winkel von rund 30° auf, so dass der Gesamtwinkel der vier Führungsabschnitte 27 insgesamt rund 120° beträgt. An dem Gehäusering 16 sind zudem insgesamt vier Schraubendurchführungen 28 ausgebildet, in denen die Schrauben 17.2 der Verschraubung aufgenommen werden.

Insbesondere der in der Figur 4 dargestellten perspektivischen Ansicht auf den Gehäusering 16 lässt sich entnehmen, dass auf der dem Gehäuse 3 zuweisenden Seite des Gehäuserings 16 im Bereich der Schraubendurchführungen 28 Vorsprünge 29 ausgebildet sind. Diese kreissegmentartig geformten Vorsprünge 29 überdecken im montierten Zustand zumindest teilweise außenumfangsseitig die Schraubenaufnahmen 19, die in dem ersten Gehäuseteil 4 und in dem zweiten Gehäuseteil 5 ausgebildet sind. Der Figur 4 ist weiterhin auch zu entnehmen, dass in dem Gehäusering 16 eine Führung 30 für den Elektromotor 6 ausgebildet ist. Diese weist eine Anlagefläche 31 auf, an der sich der Elektromotor 6 abstützen kann. Die Führung 30 ist dabei als ein ringförmiger Axialsteg 32 gebildet, der innenumfangseitig eine Einführschräge 33 aufweist und es damit erleichtert, den Elektromotor 6 in den Gehäusering 16 einzuführen.

Figur 5 zeigt eine perspektivische Ansicht einer zweiten Ausführungsform des Gehäuseringes 16. Diese unterscheidet sich von der ersten Ausführungsform gemäß der Figuren 1 bis 4 im Wesentlichen dadurch, dass der Gehäusering 16 als ein Gehäusetopf 34 gebildet ist, der an einer Stirnseite zumindest teilweise geschlossen ist, und einen Aufnahmeraum 35 bildet, in dem der Elektromotor 6 zumindest teilweise aufgenommen werden kann.

### Bezugszeichenliste

- 1: Handwerkzeugmaschine
- 2: Winkelschleifer
- 3: Gehäuse
- 4: erstes Gehäuseteil
- 5: zweites Gehäuseteil
- 6: Elektromotor
- 7: Wicklungen
- 8: Stator
- 9: Rotor
- 10: Rotationsachse
- 11: Rotorwelle
- 12: Getriebekopf
- 13: Abtriebseinheit
- 14: Einsatzwerkzeug
- 15: Schleifscheibe
- 16: Gehäusering
- 17.1: Gehäuseschraube
- 17.2: Schraube
- 17.3: Motorschraube
- 18: Schraubendom
- 19: Schraubenaufnahme
- 20: Dämpfungselement
- 21: Aufnahme
- 22: Motorgehäuse
- 23: Abschlusskappe
- 24: Luftleitabschnitt
- 25: Lüfter
- 26: Axialbund
- 27: Führungsabschnitt
- 28: Schraubendurchführung
- 29: Vorsprung
- 30: Führung
- 31: Anlagefläche
- 32: Axialsteg
- 33: Einführschräge
- 34: Gehäusetopf
- 35: Aufnahmeraum

## Patentansprüche

1. Elektrische Handwerkzeugmaschine (1), insbesondere Winkelschleifer (2), mit einem Gehäuse (3), das ein erstes Gehäuseteil (4) und ein zweites Gehäuseteil (5) umfasst, mit einem in dem Gehäuse (3) aufgenommenen Elektromotor (6), der eine Rotorwelle (11) antreibt, die mit einer in einem Getriebekopf (12) aufgenommenen Abtriebseinheit (13) kraftübertragend verbunden ist, wobei
ein Gehäusering (16) vorgesehen ist, der stirnseitig das erste Gehäuseteil (4) mit dem zweiten Gehäuseteil (5) verbindet,
der Gehäusering (16) mit dem ersten Gehäuseteil (4) und/oder dem zweiten Gehäuseteil (5) verschraubt ist, und die Verschraubung parallel zur Rotorwelle (11) erfolgt, **dadurch gekennzeichnet, dass**
das Gehäuse (3) gegenüber dem Gehäusering (16) und/oder dem Getriebekopf (12) vibrationsentkoppelt ist.

2. Handwerkzeugmaschine (1) nach Anspruch 1, **dadurch gekennzeichnet, dass** der Gehäusering (16) das erste Gehäuseteil (4) und/oder das zweite Gehäuseteil (5) zumindest teilweise außenumfangsseitig übergreift.

3. Handwerkzeugmaschine (1) nach Anspruch 1 oder 2, **dadurch gekennzeichnet, dass** der Gehäusering (16) axial gestaffelt zwischen dem Gehäuse (3) und dem Getriebekopf (12) angeordnet ist.

4. Handwerkzeugmaschine (1) nach einem der Ansprüche 1 bis 3, **dadurch gekennzeichnet, dass** die Anzahl der Schrauben (17.2) der Verschraubung vorzugsweise drei oder mehr und weiter vorzugsweise fünf oder weniger und bevorzugt vier beträgt.

5. Handwerkzeugmaschine (1) nach einem der vorhergehenden Ansprüche, **dadurch gekennzeichnet, dass** in dem ersten Gehäuseteil (4) und in dem zweiten Gehäuseteil (5) jeweils mindestens zwei Schraubenaufnahmen (19) ausgebildet sind, in die die Schrauben (17.2) der Verschraubung eingeschraubt sind.

6. Handwerkzeugmaschine (1) nach Anspruch 5, **dadurch gekennzeichnet, dass** auf der dem Gehäuse (3) zuweisenden Seite des Gehäuserings (16) kreissegmentartige Vorsprünge (29) ausgebildet sind, die die Schraubenaufnahmen (19) außenumfangsseitig zumindest teilweise überdecken.

7. Handwerkzeugmaschine (1) nach einem der Ansprüche 1 bis 6, **dadurch gekennzeichnet, dass** an der von dem Gehäuse (3) wegweisenden Seite des Gehäuserings (16) ein Luftleitabschnitt (24) ausgebildet ist, in dem ein auf der Rotorwelle (11) befestigter Lüfter (25) aufgenommen ist.

8. Handwerkzeugmaschine (1) nach einem der Ansprüche 1 bis 7, **dadurch gekennzeichnet, dass** der von dem Gehäuse (3) wegweisenden Seite des Gehäuserings (16) ein Axialbund (26) zugeordnet ist, an dem mindestens ein Führungsabschnitt (27) für den Getriebekopf (12) ausgebildet ist.

9. Handwerkzeugmaschine (1) nach Anspruch 8, **dadurch gekennzeichnet, dass** die Anzahl der Führungsabschnitte (27) vorzugsweise zwei oder mehr, bevorzugt drei oder mehr und weiter vorzugsweise sechs oder weniger, bevorzugt fünf oder weniger und besonders bevorzugt vier beträgt.

10. Handwerkzeugmaschine (1) nach Anspruch 8 oder 9, **dadurch gekennzeichnet, dass** die Führungsabschnitte (27) kreisbogenartig gebildet sind, und dass der Winkel der einzelnen Führungsabschnitte (27) vorzugsweise 10° oder mehr, bevorzugt 20° oder mehr, besonders bevorzugt 25° oder mehr und weiter vorzugsweise 50° oder weniger, bevorzugt 40° oder weniger und besonders bevorzugt 35° oder weniger und ganz besonders bevorzugt 30° beträgt.

11. Handwerkzeugmaschine (1) nach einem der Ansprüche 8 bis 10, **dadurch gekennzeichnet, dass** der Gesamtwinkel der Führungsabschnitte (27) vorzugsweise 60° oder mehr, bevorzugt 80° oder mehr, besonders bevorzugt 100° oder mehr und weiter vorzugsweise 250° oder weniger, bevorzugt 180° oder weniger und besonders bevorzugt 150° oder weniger und ganz besonders bevorzugt 120° beträgt.

12. Handwerkzeugmaschine (1) nach einem der Ansprüche 1 bis 11, **dadurch gekennzeichnet, dass** in dem Gehäusering (16) eine Führung (30) für den Elektromotor (6) ausgebildet ist.

13. Handwerkzeugmaschine (1) nach Anspruch 12, **dadurch gekennzeichnet, dass** die Führung (30) konzentrisch zu den Führungsabschnitten (27) angeordnet ist.

14. Handwerkzeugmaschine (1) nach Anspruch 13, **dadurch gekennzeichnet, dass** die Führung (30) eine Anlagefläche (31) zur Abstützung einer Stirnseite des Elektromotors (6) umfasst.

15. Handwerkzeugmaschine (1) nach einem der Ansprüche 12 bis 14, **dadurch gekennzeichnet, dass** die Führung (30) als ein ringförmiger Axialsteg (32) gebildet ist, der innenumfangseitig eine Einführschräge (33) aufweist.

16. Handwerkzeugmaschine (1) nach einem der Ansprüche 1 bis 15, **dadurch gekennzeichnet, dass** der Gehäusering (16) mit dem Elektromotor (6) über eine Motorverschraubung verschraubt ist.

17. Handwerkzeugmaschine (1) nach Anspruch 16, **dadurch gekennzeichnet, dass** die Anzahl der Motorschrauben (17.3) der Motorverschraubung vorzugsweise zwei oder mehr und weiter vorzugsweise vier oder weniger und bevorzugt drei beträgt.

18. Handwerkzeugmaschine (1) nach Anspruch 16 oder 17, **dadurch gekennzeichnet, dass** dem Elektromotor (6) ein Motorgehäuse (22) zugeordnet ist, in dem Aufnahmen (21) ausgebildet sind, in die die Motorschrauben (17.3) der Motorverschraubung eingeschraubt sind.

19. Handwerkzeugmaschine (1) nach einem der Ansprüche 16 bis 18, **dadurch gekennzeichnet, dass** sich die in dem Motorgehäuse (22) ausgebildeten Aufnahmen (21) im Wesentlichen über die gesamte Länge des Motorgehäuses (22) erstrecken.

20. Handwerkzeugmaschine (1) nach einem der Ansprüche 1 bis 19, **dadurch gekennzeichnet, dass** der Gehäusering (16) als ein Gehäusetopf (34) gebildet ist, der einen den Elektromotor (6) zumindest teilweise aufnehmenden Aufnahmeraum (35) bildet.

## Claims

1. Electric hand-held machine tool (1), in particular an angle grinder (2), comprising a housing (3) which comprises a first housing part (4) and a second housing part (5), comprising an electric motor (6) which is accommodated in the housing (3) and drives a rotor shaft (11) which is connected in a force-transmitting manner to an output unit (13) accommodated in a gear head (12), wherein
a housing ring (16) is provided, which connects the end face of the first housing part (4) to the second housing part (5),
the housing ring (16) is screwed to the first housing part (4) and/or the second housing part (5), and the screw connection is made parallel to the rotor shaft (11), and
**characterized in that**,
the housing (3) is vibration-decoupled from the housing ring (16) and/or the gear head (12).

2. Hand-held machine tool (1) according to claim 1, **characterized in that** the housing ring (16) engages at least partially over the outer circumference of the first housing part (4) and/or the second housing part (5).

3. Hand-held machine tool (1) according to claim 1 or 2, **characterized in that** the housing ring (16) is arranged axially staggered between the housing (3) and the gear head (12).

4. Hand-held machine tool (1) according to one of claims 1 to 3, **characterized in that** the number of screws (17.2) of the screw connection is preferably three or more and further preferably five or less and preferably four.

5. Hand-held machine tool (1) according to one of the preceding claims, **characterized in that** at least two screw receptacles (19) are formed in the first housing part (4) and in the second housing part (5) in each case, into which the screws (17.2) of the screw connection are screwed.

6. Hand-held machine tool (1) according to claim 5, **characterized in that** circular segment-like projections (29) are formed on the side of the housing ring (16) facing the housing (3), which projections at least partially cover the screw receptacles (19) on the outer circumference.

7. Hand-held machine tool (1) according to one of claims 1 to 6, **characterized in that** an air guide section (24) is formed on the side of the housing ring (16) pointing away from the housing (3), in which air guide section (24) a fan (25) fastened on the rotor shaft (11) is accommodated.

8. Hand-held machine tool (1) according to one of claims 1 to 7, **characterized in that** the side of the housing ring (16) pointing away from the housing (3) is assigned an axial collar (26) on which at least one guide section (27) for the gear head (12) is formed.

9. Hand-held machine tool (1) according to claim 8, **characterized in that** the number of guide sections (27) is preferably two or more, preferably three or more and further preferably six or less, preferably five or less and particularly preferably four.

10. Hand-held machine tool (1) according to claim 8 or 9, **characterized in that** the guide sections (27) are formed in the shape of a circular arc, and **in that** the angle of the individual guide sections (27) is preferably 10° or more, preferably 20° or more, particularly preferably 25° or more and further preferably 50° or less, preferably 40° or less and particularly preferably 35° or less and very particularly preferably 30°.

11. Hand-held machine tool (1) according to one of claims 8 to 10, **characterized in that** the total angle of the guide sections (27) is preferably 60° or more, preferably 80° or more, particularly preferably 100° or more and further preferably 250° or less, preferably 180° or less and particularly preferably 150° or less and very particularly preferably 120°.

12. Hand-held machine tool (1) according to one of claims 1 to 11, **characterized in that** a guide (30) for the electric motor (6) is formed in the housing ring (16).

13. Hand-held machine tool (1) according to claim 12, **characterized in that** the guide (30) is arranged concentrically to the guide sections (27).

14. Hand-held machine tool (1) according to claim 13, **characterized in that** the guide (30) comprises a contact surface (31) for supporting an end face of the electric motor (6).

15. Hand-held machine tool (1) according to one of claims 12 to 14, **characterized in that** the guide (30) is formed as an annular axial web (32) which has an insertion slope (33) on the inner circumference.

16. Hand-held machine tool (1) according to one of claims 1 to 15, **characterized in that** the housing ring (16) is screwed to the electric motor (6) via a motor screw connection.

17. Hand-held machine tool (1) according to claim 16, **characterized in that** the number of motor screws (17.3) of the motor screw connection is preferably two or more and further preferably four or less and preferably three.

18. Hand-held machine tool (1) according to claim 16 or 17, **characterized in that** the electric motor (6) is assigned a motor housing (22) in which receptacles (21) are formed into which the motor screws (17.3) of the motor screw connection are screwed.

19. Hand-held machine tool (1) according to one of claims 16 to 18, **characterized in that** the receptacles (21) formed in the motor housing (22) extend essentially over the entire length of the motor housing (22).

20. Hand-held machine tool (1) according to one of claims 1 to 19, **characterized in that** the housing ring (16) is formed as a housing pot (34) which forms a receiving space (35) at least partially accommodating the electric motor (6).

## Revendications

1. Machine-outil manuelle (1) électrique, en particulier meuleuse d'angle (2), avec un boîtier (3), qui comprend une première partie de boîtier (4) et une deuxième partie de boîtier (5), avec un moteur électrique (6) logé dans le boîtier (3), qui entraîne un arbre de rotor (11), qui est relié avec transmission de force à une unité de sortie (13) logée dans une tête d'engrenage (12), dans laquelle une bague de boîtier (16) est prévue, qui relie côté frontal la première partie de boîtier (4) à la deuxième partie de boîtier (5),
la bague de boîtier (16) est vissée à la première partie de boîtier (4) et/ou à la deuxième partie de boîtier (5), et le vissage est effectué parallèlement à l'arbre de rotor (11), **caractérisée en ce que** le boîtier (3) est découplé des vibrations par rapport à la bague de boîtier (16) et/ou à la tête d'engrenage (12).

2. Machine-outil manuelle (1) selon la revendication 1, **caractérisée en ce que** la bague de boîtier (16) dépasse la première partie de boîtier (4) et/ou la deuxième partie de boîtier (5) au moins en partie côté périphérique extérieur.

3. Machine-outil manuelle (1) selon la revendication 1 ou 2, **caractérisée en ce que** la bague de boîtier (16) est disposée de manière étagée axialement entre le boîtier (3) et la tête d'engrenage (12).

4. Machine-outil manuelle (1) selon l'une quelconque des revendications 1 à 3, **caractérisée en ce que** le nombre des vis (17.2) du vissage est de préférence de trois ou plus et par ailleurs de préférence de cinq ou moins et de manière préférée de quatre.

5. Machine-outil manuelle (1) selon l'une quelconque des revendications précédentes, **caractérisée en ce que** sont réalisés dans la première partie de boîtier (4) et dans la deuxième partie de boîtier (5) respectivement au moins deux logements de vis (19), dans lesquels les vis (17.2) du vissage sont vissées.

6. Machine-outil manuelle (1) selon la revendication 5, **caractérisée en ce que** des saillies (29) de type segment circulaire sont réalisées sur le côté de la bague de boîtier (16) pointant vers le boîtier (3), lesquelles recouvrent au moins en partie les logements de vis (19) côté périphérique extérieur.

7. Machine-outil manuelle (1) selon l'une quelconque des revendications 1 à 6, **caractérisée en ce qu'**une section de guidage d'air (24), dans laquelle est logé un ventilateur (25) fixé sur l'arbre de rotor (11), est réalisée sur le côté de la bague de boîtier (16) point de manière à s'éloigner du boîtier (3).

8. Machine-outil manuelle (1) selon l'une quelconque des revendications 1 à 7, **caractérisée en ce qu'**est associé au côté de la bague de boîtier (16) pointant de manière à s'éloigner du boîtier (3) un collet axial (26), sur lequel est réalisée au moins une section de guidage (27) pour la tête d'engrenage (12).

9. Machine-outil manuelle (1) selon la revendication 8, **caractérisée en ce que** le nombre des sections de guidage (27) est de préférence de deux ou plus, de manière préférée de trois ou plus et par ailleurs de préférence de six ou moins, de manière préférée de cinq ou moins et de manière particulièrement préférée de quatre.

10. Machine-outil manuelle (1) selon la revendication 8 ou 9, **caractérisée en ce que** les sections de guidage (27) sont formées en arc de cercle, et que l'angle des différentes sections de guidage (27) est de préférence de 10° ou plus, de manière préférée de 20° ou plus, de manière particulièrement préférée de 25° ou plus et par ailleurs de préférence de 50° ou moins, de manière préférée de 40° ou moins et de manière particulièrement préférée de 35° ou moins et de manière très particulièrement préférée de 30°.

11. Machine-outil manuelle (1) selon l'une quelconque des revendications 8 à 10, **caractérisée en ce que** l'angle total des segments de guidage (27) est de préférence de 60° ou plus, de manière préférée de 80° ou plus, de manière particulièrement préférée de 100° ou plus et par ailleurs de préférence de 250° ou moins, de manière préférée de 180° ou moins et de manière particulièrement préférée de 150° ou moins et de manière très particulièrement préférée de 120°.

12. Machine-outil manuelle (1) selon l'une quelconque des revendications 1 à 11, **caractérisée en ce qu'**un guide (30) pour le moteur électrique (6) est réalisé dans la bague de boîtier (16).

13. Machine-outil manuelle (1) selon la revendication 12, **caractérisée en ce que** le guide (30) est disposé de manière concentrique par rapport aux sections de guidage (27).

14. Machine-outil manuelle (1) selon la revendication 13, **caractérisée en ce que** le guide (30) comprend une surface d'appui (31) pour soutenir un côté frontal du moteur électrique (6).

15. Machine-outil manuelle (1) selon l'une quelconque des revendications 12 à 14, **caractérisée en ce que** le guide (30) est formé comme un élément de liaison axial annulaire (32), qui présente côté périphérique intérieur un chanfrein d'introduction (33).

16. Machine-outil manuelle (1) selon l'une quelconque des revendications 1 à 15, **caractérisée en ce que** la bague de boîtier (16) est vissée au moteur électrique (6) par l'intermédiaire d'un raccord vissé de moteur.

17. Machine-outil manuelle (1) selon la revendication 16, **caractérisée en ce que** le nombre des vis moteur (17.3) du raccord vissé de moteur est de préférence de deux ou plus et par ailleurs de préférence de quatre ou moins et de manière préférée de trois.

18. Machine-outil manuelle (1) selon la revendication 16 ou 17, **caractérisée en ce qu'**est associé au moteur électrique (6) un carter de moteur (22), dans lequel sont réalisés des logements (21), dans lesquels sont vissées les vis de moteur (17.3) du raccord vissé de moteur.

19. Machine-outil manuelle (1) selon l'une quelconque des revendications 16 à 18, **caractérisée en ce que** les logements (21) réalisés dans le carter de moteur (22) s'étendent sensiblement sur toute la longueur du carter de moteur (22).

20. Machine-outil manuelle (1) selon l'une quelconque des revendications 1 à 19, **caractérisée en ce que** la bague de boîtier (16) est formée comme un pot de boîtier (34), qui forme un espace de réception (35) recevant au moins en partie le moteur électrique (6).
